# FASCICULE DE BREVET EUROPEEN

(11) **EP 1 730 338 B1**
(45) Date de publication et mention de la délivrance du brevet: **30.12.2009**
(21) Numéro de dépôt: 05744359.0
(22) Date de dépôt: 25.03.2005
(51) Int. Cl.: D03C 5/02

(54) **LEVIER A GALETS SUIVEURS POUR MECANIQUE D'ARMURE ET SON PROCEDE DE FABRICATION, MECANIQUE D'ARMURE COMPRENANT UN TEL LEVIER ET METIER A TISSER EQUIPE D'UNE TELLE MECANIQUE**
KURVENFOLGEARM FÜR ARMATUR UND DAMIT AUSGERÜSTETE WEBMASCHINE
CAM FOLLOWER ARM FOR A MOUNTING MECHANISM COMPRISING SAID LEVER AND WEAVING MACHINE FITTED WITH SAID MECHANISM

(30) Priorité: 29.03.2004 FR 0403219
(43) Date de publication de la demande: 13.12.2006
(73) Titulaire: STAUBLI FAVERGES, 74210 Faverges (FR)
(72) Inventeur: PAGES, Jean-Pierre, F-74210 FAVERGES (FR); TARDY, Bastien, F-74370 Argonay / (FR)
(74) Mandataire: Myon, Gérard Jean-Pierre
(86) Numéro de dépôt international: PCT/FR2005/000724
(87) Numéro de publication internationale: WO 2005/098106

(56) Documents cités:
- EP-A- 0 225 266
- FR-A- 2 259 173
- US-A- 3 986 529
- PATENT ABSTRACTS OF JAPAN vol. 1996, no. 01, 31 janvier 1996 (1996-01-31) & JP 07 243146 A (YAMADA DOBBY CO LTD), 19 septembre 1995 (1995-09-19)

## Description

La présente invention a trait à un levier à galets suiveurs utilisé dans une mécanique d'armure à cames ainsi qu'à un procédé de fabrication d'un tel levier. L'invention a également trait à une mécanique d'armure à cames comprenant un tel levier et à un métier à tisser équipé d'une telle mécanique.

Dans le domaine des métiers à tisser, on connaît les mécaniques d'armure à cames qui comprennent une série de leviers oscillants en nombre égal à celui des cadres de lisses à monter sur les métiers, chaque levier oscillant étant prévu pour être attelé à l'un des cadres et équipé de deux galets qui coopèrent avec les deux pistes d'une came complémentaire entraînée en rotation par un arbre commun. Les pistes conjuguées d'une même came sont décalées axialement et les galets portés par le levier associé doivent avoir le même décalage axial que les pistes de la came.

Pour ce faire, il est connu, par exemple de EP-A-0 225 266, de monter les galets d'un levier en porte-à-faux de part et d'autre d'une âme. Ceci engendre des moments de torsion ou de dévers sur les axes qui supportent les galets, ce qui induit des flexions, des fatigues mécaniques, voire des ruptures de ces éléments ainsi qu'une perte de précision en cours de fonctionnement. EP-A-0 225 266 propose également de monter les galets d'un levier dans des rainures usinées dans des âmes massives d'épaisseur relativement importante. Une telle technique est très coûteuse, notamment dans la mesure où l'âme du levier est relativement volumineuse.

Par ailleurs, il est connu de FR-A-2 317 395 de réaliser un levier formé essentiellement de deux flasques pourvus de gradins. Il est, en outre, connu de FR-A-2 259 173 de monter les galets d'un levier en chape entre deux paires de flasques cambrés et montés en opposition. Les gradins et cambrages des parties principales des flasques des leviers connus sont censés permettre de compenser le décalage entre les galets et le plan médian du levier. En pratique, ils sont soumis à des efforts de flexion trop élevés pour les tôles qui les constituent, ce qui entraîne leur déformation, voire leur rupture.

C'est à ces inconvénients qu'entend plus particulièrement remédier l'invention en proposant un nouveau levier à galets suiveurs qui permet un décalage axial des galets, afin de permettre leur alignement avec les pistes conjuguées d'une came complémentaire, et dans lequel il n'est pas nécessaire de prévoir des gradins ou cambrages susceptibles de se déformer sous charge.

Dans cet esprit, l'invention concerne un levier à galets suiveurs de mécanique d'armure à cames, ce levier étant équipé de deux galets supportés par une âme, alors que ces galets sont montés chacun entre deux flasques d'une paire de flasques rapportés sur cette âme, caractérisé en ce que ces flasques sont globalement plans, en ce qu'un premier flasque de chaque paire de flasques est partiellement engagé dans un logement en creux ménagé sur une face latérale de cette âme, alors que le second flasque de la même paire est maintenu à distance du premier, et en ce que les logements en creux prévues pour les premiers flasques des deux paires de flasques sont ménagés sur les deux faces latérales opposées de l'âme du levier.

Grâce à l'invention, le décalage axial des deux galets suiveurs du levier est obtenu par un positionnement adéquat des logements en creux ménagés sur l'âme du levier, alors que les flasques qui sont globalement plans ne risquent pas de se déformer au niveau d'un cambrage ou d'un gradin.

Selon un premier mode de réalisation de l'invention, une entretoise d'écartement du second flasque et de l'âme peut être prévue. Selon un autre mode de réalisation, le second flasque est pourvu d'un talon d'appui sur l'âme du levier, ce talon permettant de maintenir une partie principale du second flasque à distance d'une partie principale du premier. Selon un autre mode de réalisation, c'est l'âme elle-même qui est pourvue d'au moins un talon d'appui, du second flasque, ce talon permettant également de maintenir à distance les parties principales des flasques.

Quel que soit le mode de réalisation considéré, les plans médians respectifs des galets sont parallèles, situés de part et d'autre et sensiblement à égale distance du plan médian de l'âme du levier.

Selon un autre aspect avantageux de l'invention, chaque galet peut être monté autour de son axe d'articulation respectif au moyen d'un palier à rouleaux dont les rouleaux sont retenus en position au moyen de deux plaques disposées de part et d'autre de cet axe, entre cet axe et chacun des flasques d'une même paire, ces plaques s'étendant radialement, à partir de cet axe, au moins jusqu'au niveau des rouleaux du palier, une partie de l'axe et des plaques formant un empilement immobilisé entre les flasques.

L'invention a également trait à un procédé de fabrication d'un levier à galets suiveurs tel que précédemment décrit et, plus spécifiquement, à un procédé qui comprend des étapes consistant à :
a) monter deux paires de deux flasques globalement plans sur l'âme du levier dépourvue d'alésage, en engageant partiellement un flasque de chaque paire dans un logement en creux ménagé sur une face latérale de cette âme ;
b) immobiliser les flasques sur cette âme, notamment par rivetage, puis
c) percer des alésages de passage d'un axe d'articulation d'un galet suiveur dans chaque paire de flasques ;
d) engager un galet et, éventuellement une partie de son axe d'articulation, entre les deux flasques de chaque paire et
e) mettre en place et immobiliser par rapport à ces flasques tout ou partie des axes d'articulation des galets sur le levier.

Selon une caractéristique optionnelle, on peut prévoir d'intercaler une entretoise d'écartement entre un autre flasque de chaque paire et l'âme du levier. On peut en outre prévoir que, lors de l'étape d, on engage entre les flasques des plaques de maintien latéral de rouleaux formant palier entre le galet et son axe d'articulation.

L'invention concerne également un mécanique d'armure à cames qui comprend au moins un levier tel que décrit ci-dessus ou fabriqué selon le procédé décrit ci-dessus. Une telle mécanique peut fonctionner à plus grande vitesse et être plus fiable que celles de l'état de la technique du fait que ses leviers à galets suiveurs ne risquent pas de se déformer, y compris sous charge et à haute vitesse.

L'invention concerne enfin un métier à tisser équipé d'une mécanique d'armure telle que mentionnée ci-dessus, un tel métier étant plus facile à mettre en oeuvre que les métiers connus.

L'invention sera mieux comprise et d'autres avantages de celle-ci apparaîtront plus clairement à la lumière de la description qui va suivre de trois modes de réalisation du levier à galets et d'une mécanique d'armure conformes à son principe, ainsi que d'un procédé de fabrication d'un tel levier, donnée uniquement à titre d'exemple et faite en référence aux dessins annexés dans lesquels :
- la figure 1 est une représentation schématique partielle de principe d'un métier à tisser conforme à l'invention ;
- la figure 2 est une vue à plus grande échelle du détail II à la figure 1 ;
- la figure 3 est une coupe partielle selon la ligne III-III à la figure 2 ;
- la figure 4 est une vue à plus grande échelle du détail IV à la figure 3, la came étant omise ;
- la figure 5 est une coupe du levier selon la ligne V-V à la figure 2 ;
- la figure 6 est une vue analogue au détail VI à la figure 5, quoique à plus grande échelle, pour un levier conforme à un second mode de réalisation de l'invention et
- la figure 7 est une vue analogue à la figure 6 pour un levier conforme à un troisième mode de réalisation de l'invention.

Le métier M représenté à la figure 1 comprend plusieurs cadres de lisses dont un seul est représenté à la figure 1. Les différents cadres du métier M sont animés d'un mouvement d'oscillations verticales représenté par la double flèche F₁ et imprimé par une mécanique à cames 10 dont les leviers de sortie 11 attaquent respectivement des bielles 12 associées à des leviers coudés 13 reliés entre eux et au cadre 1 par des bielles 14.

Les leviers 11 sont prévus en nombre équivalent au nombre de cadres de lisses 1 et montés pivotants, comme représenté par la double flèche F₂, autour d'un arbre commun 15 soutenu par le bâti 16 de la mécanique 10 et protégé par un capot 17 représenté en traits mixtes.

La mécanique 10 comporte également plusieurs cames complémentaires dont une seule est représentée avec la référence 18 et qui définissent chacune deux pistes conjuguées 18A et 18B sur lesquelles viennent respectivement en appui deux galets 20A et 20B supportés par un levier 11.

Chaque levier 11 comporte une âme 21 en acier qui forme une extension 21A sur laquelle est attelée l'une des bielles 12. L'âme 21 définit également un alésage 21B de montage sur l'arbre 15. Cet alésage doit être défini de façon précise afin de permettre un positionnement adéquat du levier 11 par rapport à son environnement.

On note P₂₁ le plan médian de l'âme 21 au niveau de l'extension 21A et de l'alésage 21B. Pour coopérer efficacement avec les pistes 18A et 18B de la came 18, les galets 20A et 20B doivent avoir leurs plans médians respectifs P_{20A} et P_{20B} disposés de part et d'autre du plan P₂₁. Les plans médians P_{20A} et P_{20B} sont des plans perpendiculaires aux axes de rotation X_{20A} et X_{20B} des galets 20A et 20B et situés à égale distance des côtés de ces galets. Pour supporter le galet 20A, l'âme 21 est équipée de deux flasques 22A et 23A formant une paire disposée de part et d'autre du galet 20A et de l'âme 21.

Pour permettre la répartition des plans médians des galets par rapport à celui de l'âme 21, le flasque 22A qui est globalement plan est partiellement engagé dans une dépression 21C ménagée sur la face latérale 21D de l'âme 21 opposée à celle du côté de laquelle se trouve le plan médian P_{20A} par rapport au plan médian P₂₁. La dépression 21C est formée dans l'épaisseur de l'âme 21 et permet de recevoir une partie du flasque 22A dont le bord 22A1 a sensiblement la même géométrie que le bord 21C1 de la dépression 21C, ce qui aide au positionnement du flasque 22A lors du montage du levier 11 et confère une grande rigidité à l'ensemble.

Le flasque 23A est disposé à l'opposé du flasque 22A par rapport au galet 20A et est maintenu écarté du flasque 22A par une cale ou entretoise 24A insérée entre le flasque 23A et la face latérale 21F de l'âme 21 opposée à la face 21D.

Ainsi, compte tenu de l'engagement partiel du flasque 22A dans la dépression 21C, les flasques 22A et 23A, qui sont plans, définissent entre eux un volume d'épaisseur E pour la réception du galet 20A décalé par rapport au plan médian P₂₁ de l'âme 21. Le galet 20A a une épaisseur légèrement inférieure à la valeur de E.

De la même façon, le galet 20B est logé entre deux flasques 22B et 23B d'une paire de flasques montés de part et d'autre de l'âme 21, le flasque 22B étant partiellement engagé dans une dépression 21G ménagée dans l'épaisseur de l'âme 21 du côté de la face 21F. Une cale-entretoise 24B permet de maintenir le flasque 23B à distance de la face 21D et du flasque 22B, ce qui permet de définir un logement de réception du galet 20B décalé par rapport au plan P₂₁ à l'opposé du logement de réception du galet 20A.

Comme les flasques 22A, 22B, 23A et 23B sont plans, ils ne présentent pas de zone de déformation privilégiée et ont une rigidité suffisante pour maintenir efficacement les galets 20A et 20B après avoir été rivetés sur l'âme 21 au moyen de rivets 26. Lors du rivetage des flasques, les entretoises 24A et 24B sont prises en sandwich entre l'âme 21 et les flasques 23A et 23B respectivement.

Compte tenu de la géométrie des flasques et de la répartition des dépressions 21C et 21G, les plans médians P_{20A} et P_{20B} sont parallèles, situés de part et d'autre du plan P₂₁ et sensiblement à égale distance de celui-ci.

Comme il ressort particulièrement des figures 3 et 4, le galet 20B est constitué par une bague montée autour d'un axe fixe composite 27B qui est formé d'une pièce annulaire 27B1 ainsi que d'un rivet 27B2 d'immobilisation de la pièce 27B1 par rapport aux flasques 22B et 23B. Entre les éléments 20B et 27B1, sont disposés des rouleaux 28B formant un palier permettant une rotation avec peu de frottements du galet 20B.

Pour maintenir en place les rouleaux 28B par rapport aux éléments 20B et 27B1, sont prévues deux plaques 29B1 et 29B2 disposées de part et d'autre de la pièce 27B1 entre cette pièce et les flasques 22B et 23B respectivement, ces plaques s'étendant radialement au moins jusqu'au niveau des rouleaux 28B, ce qui confère au palier formé par ces rouleaux une bonne stabilité, alors même que les flasques 22B et 23B ne recouvrent pas les rouleaux dans une zone du galet qui est prévue pour être engagée entre certaines parties de came 18, ainsi que cela ressort de la figure 3.

La fixation du rivet 27B2 permet ainsi de créer, avec les éléments 22B, 23B, 29B1, 29B2 et 27B1 une structure fixe et robuste permettant le support, le guidage et la rotation des rouleaux 28B et du galet 20B.

De la même façon, les rouleaux 28A sont disposés entre les galets 20A et une pièce annulaire 27A1 appartenant à son axe d'articulation 27A et immobilisée entre les flasques 22A et 23A au moyen d'un rivet 27A2. Des plaques de maintien, dont une seule est visible à la figure 2 avec la référence 29A2 permettent de maintenir en place les rouleaux 28A, y compris dans la partie du palier ainsi formé qui déborde du volume compris entre les flasques 22A et 23A.

La fabrication du levier 11 a lieu en créant une ébauche de l'âme 21 qui est sensiblement conforme à la pièce finie. On monte alors les flasques 22A, 23A, 22B et 23B sur l'âme 21 dans les positions indiquées ci-dessus. Il est alors possible de percer dans les flasques 22A, 23A, 22B et 23B les alésages de passage des rivets 27A2 et 27B2. Il est éventuellement possible de réaliser alors la finition de l'alésage 21B préalablement ébauché. Ainsi, la position relative de ces alésages est-elle définie de façon précise et tient-elle compte d'éventuelles imprécisions de montage des flasques sur l'âme 21.

Postérieurement au percement de ces alésages, on peut introduire entre chaque paire de flasques un galet 20A ou 20B préalablement associé à une pièce annulaire 27A1 ou 27B1 et aux rouleaux formant palier 28A ou 28B, ces rouleaux étant maintenus en position par les plaques de retenue 29A1, 29B1 et 29B2 disposées de part et d'autre des pièces annulaires. La structure composite ainsi créée est déplacée entre les flasques de chaque paire de flasques pour aligner le perçage central de la pièce annulaire avec l'alésage réalisé dans les flasques, ce qui permet ensuite la mise en place des rivets 27A2 et 27B2.

Ce procédé de montage est particulièrement simple et rapide et permet d'obtenir un positionnement relatif précis des axes de rotation des galets entre eux et par rapport à l'âme de chaque levier.

Dans le second mode de réalisation de l'invention représenté à la figure 6, les éléments analogues à ceux du premier mode de réalisation porte des références identique. Ce mode de réalisation diffère du précédent en ce qu'il n'est pas prévu d'entretoise mais en ce que chacun des flasques 23A et 23B est pourvu d'un talon 23A1 ou 23B1 qui permet de maintenir un écartement E suffisant entre les flasques 22A et 23A, d'une part, 22B et 23B, d'autre part, de telle sorte que les galets 20A et 20B sont décalés de part et d'autre du plan médian P₂₁ de l'âme 21. Les flasques 23A et 23B peuvent être considérés comme globalement plans dans la mesure où ils sont plans sur la plus grande partie de leur surface qui est en regard des galets 20A et 20B.

Dans le troisième mode de réalisation, de l'invention représenté à la figure 7, les éléments analogues à ceux du premier mode de réalisation porte des références identiques. Ce mode de réalisation diffère du précédent en ce que des talons 21J et 21K sont ménagés sur l'âme 21 et monoblocs avec celle-ci, les flasques plans 23A et 23B venant respectivement en appui contre ces talons, alors que les flasques 22A et 22B sont partiellement introduits dans des dépressions 21C et 21G ménagées au même niveau que les talons et sur les faces opposées à ceux-ci.

Comme dans les deux premiers modes de réalisation, les dépressions 21C et 21G sont ménagées sur deux faces opposées 21D et 21F de l'âme 21, les talons 21J et 21K étant également ménagés sur ces deux faces opposées. Comme précédemment, les talons 21J et 21K permettent de maintenir un écartement suffisant E entre les flasques 22A et 23A, d'une part, et 22B et 23B, d'autre part.

Les leviers des second et troisième modes de réalisation peuvent être assemblés selon un procédé similaire à celui décrit en correspondance avec le premier mode de réalisation.

Quel que soit le mode de réalisation considéré, les flasques peuvent avoir la même épaisseur ou des épaisseurs différentes.

## Revendications

1. Levier à galets suiveurs de mécanique d'armure à cames, ledit levier étant équipé de deux galets supportés par une âme, alors que lesdits galets sont montés chacun entre deux flasques d'une paire de flasques rapportés sur ladite âme, **caractérisé en ce que** lesdits flasques (22A, 22B, 23A, 23B) sont globalement plans, **en ce qu'**un premier flasque (22A, 22B) de chaque paire (22A, 23A, 22B, 23B) de flasques est partiellement engagé dans un logement en creux (21C, 21G) ménagé sur une face latérale (21D, 21F) de ladite âme (21), alors que le second flasque (23A, 23B) de la même paire est maintenu à distance (E) du premier, et **en ce que** les logements en creux (21C, 21G) prévus pour les premiers flasques (22A, 22B) des deux paires de flasques (22A, 23A, 22B, 23B) sont ménagés sur deux faces latérales opposées (21D, 21F) de ladite âme (21).

2. Levier selon la revendication 1, **caractérisé en ce qu'**il comprend une entretoise (24A, 24B) d'écartement dudit second flasque (23A, 23B) et de ladite âme (21).

3. Levier selon la revendication 1, **caractérisé en ce que** ledit second flasque (23A, 23B) est pourvu d'un talon (23A1,23B1) d'appui sur ladite âme (21), ledit talon permettant de maintenir une partie principale dudit second flasque à distance (E) d'une partie principale du premier flasque (22A, 22B).

4. Levier selon la revendication 1, **caractérisé en ce que** ladite âme (21) est pourvue d'au moins un talon (21J, 21K) d'appui dudit second flasque (23A, 23B), ledit talon permettant de maintenir à distance (E) les parties principales desdits premier et second flasques.

5. Levier selon l'une des revendications précédentes, **caractérisé en ce que** les plans médians respectifs (P_{20A}, P_{20B}) desdits galets (20A, 20B) sont parallèles, situés de part et d'autre et sensiblement à égale distance d'un plan médian (P₂₁) de ladite âme (21).

6. Levier selon l'une des revendications précédentes, **caractérisé en ce que** chaque galet (20A, 20B) est monté autour de son axe d'articulation respectif (27A, 27B) au moyen d'un palier à rouleaux, dont les rouleaux (28A, 28B) sont retenus en position au moyen de deux plaques (29A2, 29B1, 29B2) disposées de part et d'autre dudit axe, entre ledit axe et chacun des flasques (22A, 23A, 22B, 23B) d'une même paire, lesdites plaques s'étendant radialement, à partir dudit axe, au moins jusqu'au niveau desdits rouleaux, une partie (27A1, 27A2) dudit axe et lesdites plaques formant un empilement immobilisé (27A2, 27B2) entre lesdits flasques.

7. Procédé de fabrication d'un levier à galets suiveurs de mécanique d'armure à cames, ledit levier étant équipé de deux galets supportés par une âme pourvue d'un alésage de montage sur un arbre d'articulation **caractérisé en ce qu'**il comprend des étapes consistant à :
a) monter deux paires de deux flasques (22A, 23A, 22B, 23B) globalement plans sur ladite âme (21), en engageant partiellement un flasque (22A, 22B) de chaque paire dans un logement en creux (21C, 21G) ménagé sur une face latérale (21D,21F) de ladite âme,
b) immobiliser lesdits flasques sur ladite âme, notamment par rivetage (26), puis
c) percer des alésages de passage d'un axe d'articulation (27A, 27B) d'un galet suiveur (20A, 20B) dans chaque paire de flasques,
d) engager un galet et, éventuellement, une partie (27A1, 27B1) de son axe d'articulation entre les deux flasques de chaque paire, et
e) mettre en place et immobiliser par rapport auxdits flasques tout ou partie (27A2, 27B2) des axes d'articulation desdits galets sur ledit levier.

8. Procédé selon la revendication 7, **caractérisé en ce qu'**il comprend une étape consistant à intercaler une entretoise d'écartement (24A, 24B) entre un autre flasque (23A, 23B) de chaque paire et ladite âme (21).

9. Procédé selon l'une des revendications 7 ou 8, **caractérisé en ce que**, lors de l'étape d), on engage également entre les flasques (22A, 23A, 22B, 23B) des plaques (29A2, 29B1, 29B2) de maintien latéral de rouleaux (28A, 28B) formant palier entre ledit galet (20A, 20B) et son axe d'articulation (27A, 27B).

10. Mécanique d'armure à cames (10), **caractérisée en ce qu'**elle comprend au moins un levier (11) selon l'une des revendications 1 à 6 ou fabriqué selon un procédé conforme à l'une des revendications 7 à 9.

## Claims

1. A lever with cam followers of a cam weave mechanism, said lever being fitted with two rollers supported by a core, while said rollers are each mounted between two flanges of a pair of flanges fitted to said core, **characterized in that** said flanges (22A, 22B, 23A, 23B) are globally flat, **in that** a first flange (22A, 22B) of each pair (22A, 23A, 22B, 23B) of flanges is partially engaged in a recessed housing (21C, 21G) made on a lateral face (21D, 21F) of said core (21) while the second flange (23A, 23B) of the same pair is held at a distance (E) from the first, and **in that** the recessed housings (21C, 21G) provided for the first flanges (22A, 22B) of the two pairs of flanges (22A, 23A, 22B, 23B) are made on two opposite lateral faces (21D, 21F) of said core (21).

2. The lever as claimed in claim 1, **characterized in that** it comprises a spacer (24A, 24B) for the spacing of said second flange (23A, 23B) and of said core (21).

3. The lever as claimed in claim 1, **characterized in that** said second flange (23A, 23B) is provided with a heel (23A1, 23B1) for pressing on said core (21), said heel making it possible to hold a main portion of said second flange at a distance (E) from a main portion of the first flange (22A, 22B).

4. The lever as claimed in claim 1, **characterized in that** said core (21) is provided with at least one heel (21J, 21K) for pressing on said second flange (23A, 23B), said heel making it possible to hold the main portions of said first and second flanges at a distance (E).

5. The lever as claimed in one of the preceding claims, **characterized in that** the respective mid-planes (P_{20A}, P_{20B}) of said rollers (20A, 20B) are parallel, situated either side of and substantially at equal distances from a mid-plane (P₂₁) of said core (21).

6. The lever as claimed in one of the preceding claims, **characterized in that** each roller (20A, 20B) is mounted about its respective articulation shaft (27A, 27B) by means of a roller bearing, whose rolling elements (28A, 28B) are held in position by means of two plates (29A2, 29B1, 29B2) placed either side of said shaft, between said shaft and each of the flanges (22A, 23A, 22B, 23B) of one and the same pair, said plates extending radially, from said shaft, at least to said rolling elements, a portion (27A1, 27A2) of said shaft and said plates forming a stack (27A2, 27B2) immobilized between said flanges.

7. A method of manufacturing a lever with cam followers of a cam weave mechanism, said lever being fitted with two rollers supported by a core provided with a bore for mounting on an articulation shaft **characterized in that** it comprises steps consisting in:
a) mounting two pairs of two globally flat flanges (22A, 23A, 22B, 23B) onto said core (21), partially engaging one flange (22A, 22B) of each pair in a recessed housing (21C, 21G) made in a lateral face (21D, 21F) of said core,
b) immobilizing said flanges on said core, in particular by riveting (26), then
c) drilling bores for an articulation shaft (27A, 27B) of a cam follower (20A, 20B) to pass into each pair of flanges,
d) engaging a roller and, where necessary, a portion (27A1, 27B1) of its articulation shaft between the two flanges of each pair, and
e) installing and immobilizing relative to said flanges all or a portion (27A2, 27B2) of the shafts for articulating said rollers on said lever.

8. The method as claimed in claim 7, **characterized in that** it comprises a step consisting in interposing a separating spacer (24A, 24B) between another flange (23A, 23B) of each pair and said core (21).

9. The method as claimed in one of claims 7 or 8, **characterized in that**, during step d), the user also engages, between the flanges (22A, 23A, 22B, 23B), plates (29A2, 29B1, 29B2) for laterally holding rolling elements (28A, 28B) forming a bearing between said roller (20A, 20B) and its articulation shaft (27A, 27B).

10. A cam weave mechanism (10), **characterized in that** it comprises at least one lever (11) as claimed in one of claims 1 to 6 or manufactured according to a method as claimed in one of claims 7 to 9.

## Patentansprüche

1. Kurvenrollen-Hebel einer Nocken-Schaftmaschine, wobei der Hebel mit zwei Rollen ausgerüstet ist, die von einem Steg getragen sind, und wobei die zwei Rollen jede zwischen zwei Flanschen eines Flanschpaares montiert sind, die an dem Steg befestigt sind, **dadurch gekennzeichnet, dass** die Flansche (22A, 22B, 23A, 23B) im Wesentlichen eben sind, dass ein erster Flansch (22A, 22B) jedes Flanschpaares (22A, 23A, 22B, 23B) teilweise in eine vertiefte Aufnahme (21C, 21G) eingreift, die an der Seitenfläche (21D, 21F) des Steges (21) angeordnet ist, während der zweite Flansch (23A, 23B) desselben Paares mit Abstand (E) zum ersten gehalten ist, und dass die für die ersten Flansche (22A, 22B) der zwei Flanschpaare (22A, 23A, 22B, 23B) vorgesehenen vertieften Aufnahmen (21C, 21G) an zwei zueinander entgegengesetzten Seitenflächen (21D, 21F) des Steges (21) angeordnet sind.

2. Hebel nach Anspruch 1, **dadurch gekennzeichnet, dass** er ein Abstandsstück (24A, 24B) zwischen dem zweiten Flansch (23A, 23B) und dem Steg (21) umfasst.

3. Hebel nach Anspruch 1, **dadurch gekennzeichnet, dass** der zweite Flansch (23A, 23B) mit einem Absatz (23A1, 23B1) zum Abstützen auf dem Steg (21) versehen ist, wobei der Absatz ermöglicht, einen Hauptteil des zweiten Flansches auf Distanz (E) zu einem Hauptteil des ersten Flansches (22A, 22B) zu halten.

4. Hebel nach Anspruch 1, **dadurch gekennzeichnet, dass** der Steg (21) mit mindestens einem Absatz (21J, 21K) zum Abstützen des zweiten Flansches (23A, 23B) versehen ist, wobei der Absatz erlaubt, die Hauptteile des ersten und zweiten Flansches auf Distanz (E) zu halten.

5. Hebel nach einem der vorhergehenden Ansprüche, **dadurch gekennzeichnet, dass** die jeweiligen Mittelebenen (P_{20A}, P_{20B}) der Rollen (20A, 20B) parallel sind, beidseitig und im Wesentlichen mit gleichem Abstand von einer Mittelebene (P₂₁) des Steges (21) angeordnet sind.

6. Hebel nach einem der vorhergehenden Ansprüche, **dadurch gekennzeichnet, dass** jede Rolle (20A, 20B) um ihre jeweilige Gelenkachse (27A, 27B) mittels eines Rollenlagers befestigt ist, dessen Rollen (28A, 28B) mittels zweier Platten (29A2, 29B1, 29B2) in Position gehalten werden, die beidseitig der Achse angeordnet sind, wobei die Platten sich zwischen der Achse und jedem der Flansche (22A, 23A, 22B, 23B) eines selben Paares radial von der Achse mindestens bis an die Rollen erstrecken und wobei ein Teil (27A1, 27A2) der Achse und die Platten einen feststehenden Stapel (27A2, 27B2) zwischen den Flanschen bilden.

7. Verfahren zur Herstellung eines Kurvenrollen-Hebels für eine Nocken-Schaftmaschine, wobei der Hebel mit zwei Rollen ausgerüstet ist, die von einem mit einer Bohrung zur Befestigung auf einer Gelenkwelle versehenen Steg getragen werden, **dadurch gekennzeichnet, dass** es Schritte umfasst, die darin bestehen:
a) zwei Paare von zwei im Wesentlichen ebenen Flanschen (22A, 23A, 22B, 23B) an dem Steg (21) zu befestigen, indem ein Flansch (22A, 22B) jedes Paares teilweise in eine vertiefte Aufnahme (21C, 21G) eingesetzt wird, die an einer Seitenfläche (21D, 21F) des Steges eingearbeitet ist,
b) die Flansche an dem Steg, insbesondere durch Nieten (26), festzulegen, dann
c) Durchgangsbohrungen für eine Gelenkachse (27A, 27B) einer Kurvenrolle (20A, 20B) in jedes Flanschpaar zu bohren,
d) eine Rolle und gegebenenfalls einen Teil (27A1, 27B1) ihrer Gelenkachse zwischen die zwei Flansche jedes Paares einzusetzen und
e) die Gesamtheit oder einen Teil (27A2, 27B2) der Gelenkachsen der Rollen an dem Hebel in Bezug auf die Flansche in Stellung zu bringen und festzulegen.

8. Verfahren nach Anspruch 7, **dadurch gekennzeichnet, dass** es einen Schritt umfasst, der darin besteht, ein Abstandsstück (24A, 24B) zwischen einen anderen Flansch (23A, 23B) jedes Paares und den Steg (21) einzusetzen.

9. Verfahren nach einem der Ansprüche 7 oder 8, **dadurch gekennzeichnet, dass** bei dem Schritt d) man zwischen die Flansche (22A, 23A, 22B, 23B) gleichfalls Platten (29A2, 29B1, 29B2) für den seitlichen Halt von Rollen (28A, 28B) einbringt, die ein Lager zwischen der Rolle (20A, 20B) und ihrer Gelenkachse (27A, 27B) bilden.

10. Nocken-Schaftmaschine (10), **dadurch gekennzeichnet, dass** sie mindestens einen Hebel (11) nach einem der Ansprüche 1 bis 6 umfasst oder nach einem Verfahren entsprechend einem der Ansprüche 7 bis 9 hergestellt ist.
